# EUROPÄISCHE PATENTSCHRIFT

(11) **EP 0 146 092 B1**
(45) Veröffentlichungstag und Bekanntmachung des Hinweises auf die Patenterteilung: **28.06.1989**
(21) Anmeldenummer: 84114945.3
(22) Anmeldetag: 07.12.1984
(51) Int. Cl.: A47C 27/08, A63B 23/02

(54) **Aufblasbares bzw. aufgeblasenes Sitzkissen**
Inflatable or inflated seat cushion
Coussin de siège gonflable, respectivement coussin gonflé

(30) Priorität: 14.12.1983 DE 3345291
(43) Veröffentlichungstag der Anmeldung: 26.06.1985
(73) Patentinhaber: Hellwig, Klaus Dieter, Dr.med., D-8399 Griesbach (DE)
(72) Erfinder: Hellwig, Klaus Dieter, Dr.med., D-8399 Griesbach (DE)
(74) Vertreter: Matschkur, Götz, Lindner Patent- und Rechtsanwälte

(56) Entgegenhaltungen:
- US-A- 1 673 636
- US-A- 1 726 939
- US-A- 4 370 769

## Beschreibung

Die Erfindung richtet sich auf ein aufblasbares Sitzkissen aus biegbarem Werkstoff mit mehreren hintereinander angeordneten und miteinander kommunizierenden Kammern, die durch Nuten unterteilt sind und abnehmende Höhen aufweisen.

Bei einem derartigen aus der deutschen Gebrauchsmusterschrift 19 17 505 bekanntgewordenen aufblasbaren Sitzkissen ist die Ausbildung so getroffen, daß eine möglichst stabile Sitzposition erreicht wird, d. h. daß man eine möglichst stabile Sitzposition mit einem angenehmen weichen Sitzgefühl kombiniert. Zu diesem Zweck ist in der vorerwähnten Gebrauchsmusterschrift vorgesehen, daß das Sitzkissen rasterartig in mehrere, im speziellen Fall vier, Reihen und dazu senkrechte vier Spalten, also in insgesamt sechzehn Einzelkammem unterteilt ist, die miteinander kommunizieren, um bei einer Gewichtsverlagerung der darauf sitzenden Person eine entsprechende Umverteilung der Luft zu bewirken. Entscheidend ist aber, und dies wird durch die Vielzahl der Kammern auch erreicht, daß eine stabile Sitzposition erzielt wird. Entsprechendes gilt auch für aufblasbare Sitzpolster, wie sie in der deutschen Offenlegungsschrift 23 28 124 vorgesehen worden sind, wobei die dort vorgesehenen vielen wiederum rasterförmig verteilten Einzelkammem einzeln über eine Pumpe und in die Verbindungsleitungen eingeschaltete Ventile je "nach den Bedürfnissen mehr oder weniger aufgepumpt werden können. Auch hier geht es aber wesentlich darum, eine stabile sitzposition zu erreichen, da auf Seite 3, 1. Abs. vor der Formulierung der Aufgabenstellung als besonders nachteilig im Stand der Technik angesprochen wird, daß dort « ...bei geringfügig veränderter Körperhaltung ... das Becken wiederum labil wird und die Rückenstreckmuskulatur zur Fixierung des Beckens bzw. zur statischen Haltearbeit wieder voll angespannt werden muß (vergleiche DE-AS 12 96 761) ».

Eine stabile Sitzposition ergibt sich auch bei einem aufblasbaren Sessel gemäß der französischen Patentanmeldung 20 85 431, bei der ein aufblasbares Kissen von einem dickeren, somit einen erhöhten Rand bildenden Ringkissen als Sitzfläche umgeben ist und wobei zusätzlich ein U-förmiger, über den Sitz klappbarer aufblasbarer Armlehnenring vorgesehen ist.

Eine stabile Sitzposition ist schließlich auch bei einem Luftkissen, insbesondere für Kraftfahrzeugsitze, gemäß der deutschen Patentschrift 644948 dringend geboten, da ja bei Kraftfahrzeugsitzen es ganz besonders auf eine stabile verrutschfreie Sitzposition ankommt. Zu diesem Zweck ist bei dem dortigen Sitzkissen ja auch vorgesehen, daß es nach vome in der Dicke zunimmt, so daß durch das Ansteigen der Oberfläche dieses Sitzkissens ein Nach-vorne-Rutschen des Körpers verhindert wird.

Die Erfindung geht davon aus, daß all diese bekannten aufblasbaren Sitzkissen ungeachtet der materialbedingten wulstigen Form ihrer Kammern im allgemeinen auf eine zur Unterlage parallele oder nach vomehin ansteigende Sitzfläche Wert legen, wobei es bei all diesen Sitzkissen vornehmlich auf eine Polsterung gegenüber einer harten Unterlage und eine schützende Abschirmung gegenüber feuchten und/oder kalten Auflageflächen durch das Sitzkissen ankommt. Die Erfindung richtet sich hingegen auf die Ausbildung eines nach medizinisch-orthopädischen Gesichtspunkten gestalteten Sitzkissenes zur Vorbeugung und Behandlung von Haltungsschwächen und Haltungsschäden, wobei wesentliche neuerkannte Zusammenhänge, die in den einschlägigen wissenschaftlichen Untersuchungen bisher unbeachtet blieben, Berücksichtigung finden. Ausgangspunkt der Überlegungen ist die Tatsache, daß nach langanhaltendem Gehen nicht die Ermüdungserscheinungen auftreten, die beim herkömmlichen Sitzen schon nach relativ kurzer Zeit eine Abstützung der Wirbelsäule zur Entlastung erforderlich machen. Bei der Analyse des rhythmisch ablaufenden Gehvorgangs zeigt sich, daß die Stabilisierung der labilen Gleichgewichtslage ohne großen Kraftaufwand durch die Verschiebung des Schwerpunkts mittels Ausgleichsbewegungen in der unteren Becken- und Lendenregion erreicht wird. Durch die weitgehend starre Fixierung bei der herkömmlichen Art zu sitzen wird dieses entlastende Bewegungsspiel erheblich eingeschränkt und « unnatürliche » Bewegungsmuster, Fehlhaltungen und daraus resultierende Fehlbelastungen erzwungen. Schmerzhafte Verspannungen in der Schulter-Nacken-, Lenden-, Becken- und Hüftregion mit Schäden am Muskel- und Bandapparat, die Gefügestörungen nach sich ziehen, stellen sich frühzeitig ein; Wirbelsäulen- und Gelenkschäden werden auf lange Sicht begünstigt.

Der Erfindung liegt daher die Aufgabe zugrunde, ein Sitzkissen der eingangs genannten Art so weiterzubilden, daß vornehmlich die freien Bewegungsabläufe in der unteren Becken- und Lendenregion gefördert werden, die während des Gehens zur Stabilisierung der labilen Gleichgewichtslage bestimmend sind.

Zur Lösung dieser Aufgabe ist erfindungsgemäß vorgesehen, daß zwei Kammern vorgesehen sind, deren Nut zur Abstützung der Sitzhöcker der Beckenknochen dient und die Höhe der Nut niedriger als die maximale Höhe der hinteren Kammer und niedriger als die maximale Höhe der vorderen Kammer ist, wobei die maximale Höhe der hinteren Kammer größer ist als die maximale Höhe der vorderen Kammer.

Durch die erfindungsgemnäße Ausbildung wird ein Sitzkissen in sehr beweglicher Form (labiles Luftkissen) geschaffen, welches dazu geeignet ist, das Becken in die richtige Position als Ruheausgangsstellung zu bringen, da die übliche mehr zusammengesackte Sitzstellung mit rundem Rücken mit einem derartigen labilen Sitzkissen gerade nicht möglich ist. Die aufgrund der Labilität des erfindungsgemäßen Sitzkissens eingenommene Stellung begünstigt die natürliche aufrechte Haltung der Wirbelsäule, die sich u. a. durch eine leichte Krümmung der Lendenwirbelsäule nach vom (physiologische Lendenlordose) auszeichnet. Erst mit Einnahme dieser gesunden Sitzhaltung kann die Atmung unbehindert ablaufen, wodurch eine verbesserte Zwerchfellfunktion mit freier Entfaltung der Rippen- und Lungenpartien resultiert.

Die Unterteilung in zwei hintereinander angeordnete Kammern mit einer entsprechend ausgebildeten Nut zwischen diesen Kammern veranlaßt den Benutzer des Kissens zunächst sich so zu setzen, daß die Sitzhöcker der Beckenknochen ihren Platz im Bereich der Nut zwischen den beiden hintereinanderliegenden Kammern finden. Die erhöhte hintere Kammer begünstigt die angestrebte Beckenstellung. Neben ihrer Aufgabe als Führungslinie für die Sitzhöcker dient die Nut als besonders geeignetes Drehareal, das in dieser Ausgestaltung im Gegensatz zur starren Sitzfläche Kipp-, Aufricht- und Seitneigungen des Beckens sowie damit verbundene Stellungsveränderungen der Wirbelsäule und Schwerpunktverlagerungen unbehindert und ohne großen Kraftaufwand erlaubt. Durch die Verformbarkeit des Sitzkissens, die auch vom Füllungsgrad abhängig ist, sind begrenzt Parallelverschiebungen der Sitzfläche gegen die Auflasgefläche in allen Richtunghen möglich, wodurch sich der Bewegungsspielraum noch vergrößert.

Durch das freie Bewegungsspiel in der Becken-und Lendenregion um die Ruheausgangsstellung läßt sich die Belastung wie beim aufrechten Gehen permanent verschieben, so daß schädigende Dauerbelastungen und damit verbundene Ermüdungserscheinungen unterbleiben, die beim herkömmlichen Sitzen im allgemeinen eine Abstützung der Rückenpartien erforderlich machen. Auf sie braucht selbstverständlich nicht verzichtet zu werden, wenn sie auch durch die damit verbundene Ertüchfigung der Wirbelsäulen- bzw. Rumpfmuskulatur in den Hintergrund tritt. Die kontinuierliche Verschiebung der Belastungspunkte, die durch minimale Bewegungsimpulse erfolgt, fördert durch die dabei auftretende Saug- und Pumpwirkung Zirkulation und Stoffwechsel im Bandscheibengewebe und wirkt auch damit degenerativen Bandscheibenveränderungen entgegen.

Das mit dem erfindungsgemäßen Sitzkissen erzielbare Bewegungsspiel ist im Hinblick auf das Ausmaß der Bewegung und die Leichtigkeit der Durchführung von Bewegungsimpulsen größer als im Gehen. Die damit verbundene größere Labilität der Gleichgewichtslage im Sitzen bringt weitere Vorteile mit sich. Bereits beim geringfügigen Verlassen der labilen Gleichgewichtsstellung erfolgen zur Verhinderung des Umkippens frühzeitig Gegenimpulse, die unter geringem Kraftaufwand die ideale Ausgangslage wieder herstellen, womit die langdauernde Einnahme einer schlechten bzw. ungünstigen Haltung vermieden wird, wie sei beim herkömmlichen Sitzen auf starrer Sitzfläche, aber auch auf den bisher entwickelten und gebräuchlichen Sitzkissen die Regel ist. Einer bestehenden Fehlstatik bzw. krankhaften Verkrümmung der Wirbelsäule wird mit einem Sitzkissen der erfindungsgemäßen Art konsequent entgegengewirkt. Große Hebelkräfte mit schädlichen Stauch- und Scherwirkungen zwischen den Wirbelkörpem werden vermieden, günstige Bewegungsmuster dauerhaft eingeprägt Haltungsschwächen werden durch das beständige Training der gesamten Haltemuskulatur im Becken-Wirbelsäulenbereich unter Einbeziehung der Bauchmuskulatur während der Beschäftigung im Sitzen allmählich abgebaut. Von Wert ist dabei, daß ganze Bewegungsketten gleichzeitig aktiviert werden. Leichtere Gefügestörungen der Wirbelsäule und eventuell damit verbundene Funktionsstörungen im Brust- und Bauchraum lassen sich durch wiederholte Deblockierungsimpulse, die die Wirbelsäule ganzheitlich erfassen, verringern, ggf. gänzlich beseitigen.

Schmerzhafte Spannungszustände im Hüft-, Becken- Lenden-, Schulter- und Nackenbereich werden mit hoher Effektivität durch feine und belastungsarme Bewegungs- und Lockerungsimpulse selbsttätig gelöst. Somit vermag das erfindungsgemäße Sitzkissen einen wesentlichen Beitrag zur Verhütung und Behandlung von Schäden an Wirbelsäule und Gelenken als Folge immer wiederkehrender Fehlbelastungen und Zwangshaltungen in der herkömmlichen Sitzposition, die vor allem durch die starre Fixierung des Beckens unnatürliche und schädigende Bewegungsabläufe begünstigt, zu leisten.

Mit den bisher gebräuchlichen und nicht zum Zwecke einer Haltungsverbesserung und Verhütung von Wirbelsäulenschäden entwickelten Sitzkissen lassen sich derartig günstige Wirkungen nicht erzielen. Durch die auch bei ihrer Verwendung gegebene Neigung zu Fehlhaltungen werden Verspannungen und falsche Bewegungsabläufe ausgelöst, die aufgrund der vermehrten Beweglichkeit Gefügestörungen der Wirbelsäule unter Umständen verstärkt nach sich ziehen können. Erst ein an die gesunde Haltung und natürlichen Bewegungsabläufe abgepaßtes Sitzkissen schafft die Voraussetzungen zur Verhütung und Behandlung fehlhaltungsbedingter Wirbelsäulenschäden während des Sitzens.

Dies gilt auch für ein aufblasbares Polster, das aus der deutschen Gebrauchsmusterschrift 19 90 484 bekanntgeworden ist, welches als Ruhepolster zum Abstützen eines Körperteils beim Ruhen, also offensichtlich als Unterlage für einen Arm, für den Kopf od. dgl. dienen soll. Durch die bogenförmige Abteilung eines vorderen Raums des breiten und in der Länge kurzen Polsters ist es von vomeherein als Sitzpolster ungeeignet, insbesondere aber deshalb, weil es bei Verwendung als Sitzpostrer ja maximal zu einem Drittel ausgenutzt wäre, während die übrigen Teile links und rechts völlig nutzlos überstehen würden. Durch die bogenförmige Nut ergibt sich auch keine Möglichkeit einer sinnvollen und noch dazu labilen verschiebbaren Sitzhöckerpositionierung, da die umgebenden hohen Polsterteile das Becken allseitig umfassen würden und somit der angestrebten labilen Sitzposition entgegenstünden.

In Weiterbildung der Erfindung hat es sich als besonders zweckmäßig erwiesen, die Länge der vorderen Kammer kleiner als die Länge der hinteren Kammer zu machen, wobei es schließlich auch noch im Rahmen der Erfindung liegt, zwei oder mehrere Einzelsitzkissen übereinander anzuordnen und miteinander zu verbinden, die nicht miteinander kommunizieren. Durch diese Ausbildung läßt sich eine noch labilere Ausbildung des Sitzkissenes erzielen.

Darüber hinaus kann ein erfindungsgemäßes Sitzkissen auch in der Weise ausgestaltet werden, daß die Kammern mit nach vorne weisender U-Öffnung U-förmig umeinander angeordnet sind.

Die Erfindung soll nachstehend an einem Ausführungsbeispiel sowie anhand der Zeichnung näher erläutert werden. Dabei zeigt :
Fig. 1 in vereinfachter Darstellung die angestrebte Sitzposition ;
Fig. 2 eine erste Ausführungsform in perspektivischer Darstellung ;
Fig. 3 eine abgewandelte Ausführungsform in Draufsicht und
Fig. 4 im Schnitt nach Linie IV-IV in Fig. 3.

Die Fig. 1 zeigt die gewünschte Sitzposition unter Zuhilfenahme des auf der Sitzfläche 1 eines Stuhls 2 aufliegenden erfindungsgemäßen Sitzkissens 3.

Dieses Sitzkissen 3 besteht bei der Ausführungsform nach Fig. 2 aus zwei Kammern 4 und 5, die miteinander kommunizieren und in bekannter Weise ein Ventil zum Aufblasen mit einem Gas, im allgemeinen mit Luft, aufweisen. Der unterschiedliche Füllungsgrad der beiden Kammern 4 und 5 hat Einfluß auf Bewegungsspielraum und Beckenstellung. Die beiden Kammem 4 und 5 kommunizieren miteinander. Die hintere Kammer 4 weist eine Länge v und eine maximale Höhe w auf. Diese vermindert sich zur Vorderseite des Sitzkissens 3, d. h. in Richtung der angrenzenden Kammer 5 auf die geringere Höhe x, die geringfügig von der größten Höhe der vorderen Kammer 5 übertroffen wird, deren Höhe nach vom etwa auf das Maß y abnimmt. Die Höhe x wird in unbelastetem, voll aufgeblasenem Zustand des Sitzkissens in der gängigen Ausführung - wie allgemein üblich - durch die Höhe eines die Quernut an der Ober- und Unterseite verbindenden Steges begrenzt, der mehrere senkrechte Unterbrechungen aufweisen kann. Die Länge z der vorderen Kammer 5 ist geringer als die Länge v der hinteren, auch höheren Kammer 4. Die Sitzfläche 6 bildet gewissermaßen eine schiefe Ebene, die allerdings die die beiden Kammern 4 und 5 trennende Quernut 7 aufweist. Ggf. können die Kammern 4 und 5 auch eine oder mehrere mehr oder weniger stark angedeutete Längsnuten 8 aufweisen, die, da sie lediglich alternativ, auch nur gestrichelt angedeutet sind.

Während bei der Ausführungsform nach Fig. 2 die beiden Kammern 4 und 5 parallel nebeneinander verlaufen, nehmen die Kammern 4 und 5 bei dem Kissen nach Fig. 3 einen im allgemeinen U-förmigen Verlauf mit nach vom weisender U-Öffnung. Die äußere Kammer 4 ist wiederum nach hinten und außen höher, und ihre Höhe nimmt nach vorn, d. h. zur vorderen bzw. inneren Kammer 5 hin stetig ab. Gleiches gilt für die Kammer 5. Außerdem ist die Breite v der hinteren Kammer 4 größer als die Breite z der vorderen bzw. inneren Kammer 5. Die Kammer 4 ist bogenförmig um die Kammer 5 herumgeführt, wobei die Fig. 3 erkennen läßt, daß auch hier der Unterschied der Breiten v bzw. z der Kammern 4 und 5 bis zum vorderen Ende an der Vorderkante 10 des Sitzkissens 3 bemerkenswert ist. Der Raum 11 innerhalb der U-förmig angelegten Kammer 5 kann lediglich durch eine Werkstoffbahn verkleidet sein. Er kann jedoch auch aus einer weiteren Kammer 12 bestehen, die wiederum niedriger ist als die angrenzende Kammer 5. Dies ist in Fig. 4 dargestellt. 9 bezeichnet die Stegwand zur Unterteilung der einzelnen Kammern, während bei 14 Öffnungen angedeutet sind, die den kommunizierenden Luftaustausch zwischen den Kammern ermöglichen. Anstelle der Stegwand 9 könnten selbstverständlich die Oberlage und Unterlage des Kissens auch unmittelbar durch eine sich nicht über die gesamte Breite erstreckende Schweißnaht miteinander verbunden sein.

## Patentansprüche

1. Aufblasbares Sitzkissen aus biegbarem Werkstoff mit mehreren hintereinander angeordneten und miteinander kommunizierenden Kammern, die durch Nuten unterteilt sind und abnehmende Höhen aufweisen, dadurch gekennzeichnet, daß zwei Kammern (4, 5) vorgesehen sind, deren Nut (7) zur Abstützung der Sitzhöcker der Beckenknochen dient und die Höhe der Nut (7) niedriger als die maximale Höhe (w) der hinteren Kammer (4) und niedriger als die maximale Höhe der vorderen Kammer (5) ist, wobei die maximale Höhe (w) der hinteren Kammer (4) größer ist als die maximale Höhe der vorderen Kammer (5).

2. Aufblasbares Sitzkissen nach Anspruch 1, dadurch gekennzeichnet, daß die Länge (z) der vorderen Kammer (5) kleiner als die Länge (v) der hinteren Kammer (4) ist.

3. Aufblasbares Sitzkissen nach Anspruch 1 oder 2, dadurch gekennzeichnet, daß zwei oder mehrere Einzelsitzkissen übereinander angeordnet und miteinander verbunden sind, die nicht miteinander kommunizieren.

4. Aufblasbares Sitzkissen nach einem der Ansprüche 1 bis 3, dadurch gekennzeichnet, daß die Kammern (4, 5) mit nach vorne weisender U-Öffnung U-förmig umeinander angeordnet sind.

## Claims

1. An inflatable seat cushion of flexible material with a plurality of consecutive intercommunicating chambers, which are subdivided by grooves and have decreasing heights, characterised in that two chambers (4, 5) are provided whose groove supports the seat bulge for the pelvis and the height of the groove (7) is lower than the maximum height (w) of the rear chamber (4) and is lower than the maximum height of the front chamber (5), the maximum height (w) of the rear chamber (4) being larger than the maximum height of the front chamber (5).

2. An inflatable seat cushion according to claim 1, characterised in that the length (z) of the front chamber (5) is smaller than the length (v) on the rear chamber (4).

3. An inflatable seat cushion according to claim 1 or 2, characterised in that two or more individual non-communicating seat cushions are disposed one on top of another and connected together.

4. An inflatable seat cushion according to one of claims 1 to 3, characterised in that the chambers (4, 5) are disposed around one another in a U-shape with a forward-facing U-aperture.

## Revendications

1. Coussin gonflable en matériau flexible comportant plusieurs chambres disposées l'une derrière l'autre et communiquant l'une avec l'autre, qui sont subdivisées par des rainures et qui présentent des hauteurs décroissantes, caractérisé en ce qu'il comporte deux chambres (4, 5) dont la rainure (7) sert à supporter les protubérances d'assise des os du bassin et en ce que la hauteur de la rainure (7) est plus petite que la hauteur maximale (w) de la chambre arrière (4) et plus petite que la hauteur maximale de la chambre avant (5), la hauteur maximale (w) de la chambre arrière (4) étant supérieure à la hauteur maximale de la chambre avant (5).

2. Coussin gonflable selon la revendication 1, caractérisé en ce que la longueur (z) de la chambre avant (5) est plus petite que la longueur (v) de la chambre arrière (4).

3. Coussin gonflable selon la revendication 1 ou 2, caractérisé en ce que sont disposés l'un sur l'autre et reliés à l'autre deux coussins de siège individuels ou davantage, qui ne communiquent pas l'un avec l'autre.

4. Coussin gonflable selon l'une des revendications 1 à 3, caractérisé en ce que les chambres (4, 5) sont disposées l'une autour de l'autre en forme de U et présentent une ouverture en U vers l'avant.
